# EUROPÄISCHE PATENTSCHRIFT

(11) **EP 2 746 056 B1**
(45) Veröffentlichungstag und Bekanntmachung des Hinweises auf die Patenterteilung: **05.08.2015**
(21) Anmeldenummer: 13191942.5
(22) Anmeldetag: 07.11.2013
(51) Int. Cl.: B41M 5/124, B41L 1/22, B41L 1/36

(54) **Papierbogen mit einer Durchschreibebeschichtung und Durchschreibepapiersatz mit einem solchen Papierbogen**
Paper sheets with a self-copy coating and self-copy paper set with such a paper sheets
Feuille de papier avec un revêtement autocopiant et jeu de papier autocopiant avec une telle feuille de papier

(30) Priorität: 18.12.2012 DE 102012112548
(43) Veröffentlichungstag der Anmeldung: 25.06.2014
(73) Patentinhaber: Jung GmbH, 81369 München (DE)
(72) Erfinder: Knecht, Hans-Dieter, 82229 Seefeld Obb. (DE)
(74) Vertreter: Charrier, Rapp & Liebau

(56) Entgegenhaltungen:
- GB-A- 1 534 844
- US-A- 4 375 868
- US-A- 4 428 733
- US-A- 5 224 897
- US-B1- 6 180 198

## Beschreibung

Die Erfindung betrifft einen Papierbogen mit einer Durchschreibebeschichtung sowie einen Durchschreibepapiersatz mit einem entsprechenden Papierbogen nach den Oberbegriffen der Ansprüche 1 und 6.

Aus dem Stand der Technik sind Durchschreibepapiere ohne Kohleschicht bekannt, welche zur Anfertigung von Kopien unmittelbar bei der Erstellung eines Dokuments dienen. Es handelt sich um holzfreie Trägerpapiere, die mit verschiedenen Chemikalien beschichtet sind. Hierbei entsteht die Kopie aufgrund einer chemischen Reaktion zwischen einer farbgebenden Substanz und einem Entwickler. Diese chemische Reaktion erfolgt durch Druck, z.B. mit einem Stift, einen Drucker oder einer Schreibmaschine. Die erste, übertragende Schicht wird allgemein als Coated-Back-Schicht (CB-Schicht) bezeichnet. Sie besteht aus Mikrokapseln, welche einen in einem Bindemittel eingelagerten farbgebenden Stoff enthalten und einen Durchmesser von z.B. zehn Mikrometern aufweisen. Bei Ausübung mechanischen Drucks auf diese Kapseln, bersten dieselben und geben den farbgebenden Stoff frei, welcher von der zweiten, aufnehmenden Schicht absorbiert wird. Diese zweite, aufnehmende Schicht wird als Coated-Front- oder CF-Schicht bezeichnet. Sie besteht aus einer reaktiven Substanz, welche mit dem farbgebenden Stoff reagiert und ein Bild erzeugt.

Das oberste Blatt eines Durchschreibestapels weist in der Regel eine beschichtete Rückseite (CB-Rückseite) auf, welche mit dem Farbgeber gefüllte Mikrokapseln enthält.

Das untere Blatt eines Durchschreibesatzes weist eine beschichtete Vorderseite (CF) auf, welche mit einer reaktiven Substanz beschichtet ist.

Schließlich sind aus dem Stand der Technik sogenannte CFB-Papiere bekannt, welche eine beschichtete Vorderseite (CF-Schicht) und eine beschichtete Rückseite (CB-Schicht) aufweisen. Diese Papiere werden als Zwischenblatt oder als eines von mehreren Zwischenblättern bei Formularsätzen verwendet. Sie sind sowohl geeignet, die durch Druck erzeugte Kopie zu empfangen als auch diese weiterzugeben.

Die Interpretation der Begriffe CF-Beschichtung und CB-Beschichtung in den Ansprüchen soll auf der oben genannten Definition erfolgen.

US-A-5 224 897 offenbart ein Papierbogen (110) mit einer CB Durchschreibebeschichtung (130a) auf seiner Vorderseite und auf seiner Rückseite (130b), sowie mit einer oberen Hälfte (114) und mit einer unteren Hälfte (112) und einer die beiden Hälften verbindenden Falzlinie (122) (siehe Abbildungen 1A, 1B und 1C mit Spalte 10, Zeilen 55-64).

Ausgehend von dem genannten Stand der Technik stellt sich die Aufgabe, einen Papierbogen mit einer Durchschreibebeschichtung sowie einen Durchschreibepapiersatz unter Verwendung eines solchen Papierbogens so weiterzubilden, dass er möglichst universell verwendbar ist.

Gelöst wird diese Aufgabe mit den kennzeichnenden Merkmalen des Anspruchs 1. Vorteilhafte Ausgestaltungen eines entsprechenden Papierbogens sowie ein Durchschreibepapiersatz unter Verwendung eines entsprechenden Papierbogens sind Gegenstand der Unteransprüche.

Ein Ausführungsbeispiel der Erfindung wird im Folgenden anhand der begleitenden Zeichnungen näher erläutert, und zwar anhand eines medizinischen Übersetzungsformblatts. Hierbei zeigen:
- **Fig. 1**: eine Draufsicht auf einen entfalteten Papierbogen;
- **Fig. 2**: den in Fig. 1 dargestellten Papierbogen während des Zusammenfaltens; und
- **Fig. 3**: den in Fig. 2 dargestellten Papierbogen während des Einschubs eines Durchschreibebogens.

Ein solches medizinisches Übersetzungsformblatt dient dazu, eine Kommunikation zwischen einem Patienten und einem Arzt auch dann zu ermöglichen, wenn beide Personen keine gemeinsame Sprache sprechen. Dies ist insbesondere dann von Bedeutung, wenn sich ein Reisender im fremdsprachigen Ausland verletzt oder dort erkrankt. Das dann verwendete medizinische Übersetzungsformblatt entsprechend der Figuren besteht in der einfachsten Form aus zwei übereinanderliegenden Bögen bzw. Hälften 4 und 5 eines Papierbogens 1, wobei der oben liegende Teil auf seiner Vorderseite 3 eine Vielzahl medizinischer Fragen aufweist, z.B. über die Anamnese des Patienten, die einzunehmenden Medikamente, dessen Allgemeinzustand, Schmerzen, Symptome, Verletzungen, Vorerkrankungen etc. Der Patient kann dieses Formblatt nach Art eines "Multiple-Choice"-Verfahrens ausfüllen, und zwar lediglich durch Ankreuzen und Eintragen von Zahlenangaben. Die entsprechenden Informationen schreiben auf das zweite, darunterliegende Blatt bzw. die darunterliegende zweite Hälfte 5 desselben Papierbogens 1 durch, wo exakt die gleichen Informationen und die gleichen Ankreuzfelder in einer anderen Sprache verzeichnet sind, deren der behandelnde Arzt mächtig ist.

Erfindungsgemäß besteht das gesamte Formular zunächst aus einem einzigen Papierbogen 1 mit einer Vorderseite 3 und einer Rückseite 2. Die obere Hälfte 4 der Vorderseite 3 des Bogens 1 ist mit einer CF-Beschichtung versehen, ebenso die untere Hälfte 5 der Rückseite 2. Auf der oberen Hälfte 4 der Vorderseite 3 befindet sich das medizinische Formblatt in einer ersten Sprache und auf der unteren Hälfte 5 der Rückseite 2 hierzu korrespondierend in einer zweiten Sprache, so dass bei einem Umfalzen des Papierbogens 1 entlang der die obere und die untere Hälfte 4, 5 verbindenden Falzlinie 6 die Angaben in den beiden Sprachen genau übereinander liegen.

Die untere Hälfte 5 der Vorderseite 3 sowie die obere Hälfte 4 der Rückseite 2 des Papierbogens 1 weisen eine CB-Beschichtung auf.

Auf diese Weise ist es nach Falzen des Papierbogens 1 entlang der die obere und untere Hälfte 4, 5 verbindenden Falzlinie 6 möglich, dass der Patient den Fragebogen in seiner Muttersprache ausfüllt, und zwar auf der oberen Hälfte 4 der Vorderseite 3. Aufgrund der auf der Rückseite 2 befindlichen CB-Beschichtung und der Rückseite 2 der unteren Hälfte befindlichen CF-Beschichtung schreibt die Information auf den fremdsprachigen Teil des Formblatts durch, welcher vom Arzt gelesen werden kann.

Ein ganz entscheidender Vorteil der Erfindung besteht nun darin, dass z.B. bei Rückfragen des Arztes der Bogen entlang der Falzlinie 6 um 180° umgeknickt werden kann, so dass nun die Rückseite 2 der unteren Hälfte 5 mit dem fremdsprachigen Aufdruck über der Vorderseite 3 der oberen Hälfte 4 liegt. Da auch die Rückseite 2 der unteren Hälfte 5 eine CB-Beschichtung und die Vorderseite 3 der oberen Hälfte 4 eine CF-Beschichtung aufweist, ist auch in diesem Falzzustand ein Durchschreiben problemlos möglich, so dass der Patient die Rückfragen des Arztes erkennen kann.

In einer besonderen Ausgestaltung kann die Falzlinie 6 als Perforation ausgebildet sein, so dass die beiden Hälften 4, 5 nach Gebrauch voneinander getrennt werden können. Ferner kann das Formblatt, damit es eine für das Reisegepäck passende Größe erhält, auch um weitere Faltlinien, welche senkrecht zu der Falzlinie 6 verlaufen können, gefaltet sein.

In einer bevorzugten Ausführungsform ist der erfindungsgemäße Papierbogen 1 Teil eines Durchschreibepapiersatzes, welcher einen zusätzlichen Durchschreibebogen 7 aufweist, dessen Vorderseite ebenfalls eine CF-Beschichtung und dessen Rückseite ebenfalls eine CB-Beschichtung aufweist, der jedoch nur die Abmessungen der oberen (bzw. unteren) Hälfte 4, 5 des Papierbogens 1 hat, so dass er zwischen dem entlang der Falzlinie 6 zusammengefalzten Papierbogen 1 im Gebrauchszustand eingelegt werden kann. Dieser zusätzliche Durchschreibebogen 7 kann Informationen in einer weiteren (dritten) Sprache aufweisen. Aufgrund der Tatsache, dass jedes der übereinliegenden Blätter bzw. Blattteile vorderseitig mit einer CF-Beschichtung und rückseitig mit einer CB-Beschichtung ausgestattet ist, erfolgt dann ein Durchschreiben auf alle Blätter des Durchschreibepapiersatzes, was ebenso in umgekehrter Richtung möglich ist.

Zur exakten Fixierung der beiden Hälften des Papierbogen übereinander zum Zwecke der Ausrichtung der darauf angeordneten Inhalte können die Hälften mit fluchtenden Löchern versehen sein.

## Patentansprüche

1. Papierbogen (1) mit einer Durchschreibebeschichtung auf seiner Vorderseite (3) und auf seiner Rückseite (2), sowie mit einer oberen Hälfte (4) und mit einer unteren Hälfte (5) und einer die beiden Hälften (4, 5) verbindenden Falzlinie (6), **dadurch gekennzeichnet, dass** die Durchschreibebeschichtung der oberen Hälfte (4) der Vorderseite (3) und der unteren Hälfte (5) der Rückseite (2) eine CF-Beschichtung und die Durchschreibebeschichtung der unteren Hälfte (5) der Vorderseite (3)und der oberen Hälfte (4) der Rückseite (2) eine CB-Beschichtung ist.

2. Papierbogen (1) nach Anspruch 1, **dadurch gekennzeichnet, dass** die Falzlinie (6) eine Perforation aufweist.

3. Papierbogen (1) nach einem der voranstehenden Ansprüche, **dadurch gekennzeichnet, dass** die untere Hälfte (5) entlang der Falzlinie (6) um 180° unter die obere Hälfte (4) gefaltet ist.

4. Papierbogen (1) nach Anspruch 3, **dadurch gekennzeichnet, dass** er an mindestens einer senkrecht zu der Falzlinie (6) verlaufenden Linie zusammengefaltet ist.

5. Papierbogen (1) nach einem der voranstehenden Ansprüche, **dadurch gekennzeichnet, dass** die Vorderseite (3) der oberen Hälfte (4) und die Rückseite (2) der unteren Hälfte (5) zueinander im eingefalzten Zustand korrespondierende Inhalte in verschiedenen Sprachen aufweisen.

6. Durchschreibepapiersatz mit einem Papierbogen (1) nach einem der Ansprüche 3 oder 4, **dadurch gekennzeichnet, dass** zwischen der oberen Hälfte (4) und der darunter eingefalzten unteren Hälfte (5) ein Durchschreibebogen (7) angeordnet ist, dessen Vorderseite eine CF-Beschichtung und dessen Rückseite eine CB-Beschichtung aufweist.

7. Durchschreibepapiersatz nach Anspruch 6, **dadurch gekennzeichnet, dass** der Durchschreibebogen (7) zu der Vorderseite (3) der oberen Hälfte (4) und der Rückseite (2) der unteren Hälfte (5) korrespondierende Vermerke in einer weiteren Sprache aufweist.

## Claims

1. Sheet of paper (1) with a duplicating coating on its front side (3) and on its back side (2), and with an upper half (4) and with a lower half (5) and a fold line (6) connecting the two halves (4, 5), **characterised in that** the duplicating coating of the upper half (4) of the front side (3) and of the lower half (5) of the back side (2) is a CF coating and the duplicating coating of the lower half (5) of the front side (3) and of the upper half (4) of the back side (2) is a CB coating.

2. Sheet of paper (1) according to claim 1, **characterised in that** the fold line (6) exhibits a perforation.

3. Sheet of paper (1) according to one of the preceding claims, **characterised in that** the lower half (5) is folded through 180° under the upper half (4) along the fold line (6).

4. Sheet of paper (1) according to claim 3, **characterised in that** it is folded together on at least one line running perpendicularly to the fold line (6).

5. Sheet of paper (1) according to one of the preceding claims, **characterised in that** the front side (3) of the upper half (4) and the back side (2) of the lower half (5) exhibit contents in different languages which correspond to one another in the folded state.

6. Multipart form set with a sheet of paper (1) according to one of claims 3 or 4, **characterised in that** a duplicating sheet (7) the front side of which exhibits a CF coating and the back side of which exhibits a CB coating, is arranged between the upper half (4) and the lower half (5) folded underneath it.

7. Multipart form set according to claim 6, **characterised in that** the duplicating sheet (7) exhibits text in a further language corresponding to the front side (3) of the upper half (4) and the back side (2) of the lower half (5).

## Revendications

1. Feuille de papier (1) comportant un revêtement autocopiant sur sa face avant (3) et sur sa face arrière (2), et comprenant également une moitié supérieure (4) et une moitié inférieure (5) et une ligne de pliage (6) reliant les deux moitiés (4, 5), **caractérisée en ce que** le revêtement autocopiant de la moitié supérieure (4) de la face avant (3) et de la moitié inférieure (5) de la face arrière (2) est un revêtement CF, et **en ce que** le revêtement autocopiant de la moitié inférieure (5) de la face avant (3) et de la moitié supérieure (4) de la face arrière (2) est un revêtement CB.

2. Feuille de papier (1) selon la revendication 1, **caractérisée en ce que** la ligne de pliage (6) présente une perforation.

3. Feuille de papier (1) selon l'une quelconque des revendications précédentes, **caractérisée en ce que** la moitié inférieure (5) est pliée le long de la ligne de pliage (6) à 180° sous la moitié supérieure (4).

4. Feuille de papier (1) selon la revendication 3, **caractérisée en ce qu'**elle est repliée au niveau au moins d'une ligne s'étendant de manière perpendiculaire par rapport à la ligne de pliage (6).

5. Feuille de papier (1) selon l'une quelconque des revendications précédentes, **caractérisée en ce que** la face avant (3) de la moitié supérieure (4) et la face arrière (2) de la moitié inférieure (5) présentent à l'état sertides contenus correspondant les uns aux autres dans différentes langues.

6. Jeu de papier autocopiant comprenant une feuille de papier (1) selon l'une quelconque des revendications 3 ou 4, **caractérisé en ce qu'**est disposée entre la moitié supérieure (4) et la moitié inférieure (5) sertie en dessous, une feuille de papier autocopiant (7), dont la face avant présente un revêtement CF et dont la face arrière présente un revêtement CB.

7. Jeu de papier autocopiant selon la revendication 6, **caractérisé en ce que** la feuille de papier autocopiant (7) présente des annotationsdans une autre languecorrespondant à la face avant (3) de la moitié supérieure (4) et à la face arrière (2) de la moitié inférieure (5).
